# EUROPÄISCHE PATENTSCHRIFT

(11) **EP 1 270 837 B1**
(45) Veröffentlichungstag und Bekanntmachung des Hinweises auf die Patenterteilung: **07.12.2005**
(21) Anmeldenummer: 02450135.5
(22) Anmeldetag: 11.06.2002
(51) Int. Cl.: E04B 1/80, E04B 1/76

(54) **Wärmedämmung von Wänden und/oder Decken von Gebäuden**
Heat insulation of walls and/or ceilings in buildings
Isolation thermique de parois et/ou de plafonds pour bâtiments

(30) Priorität: 28.06.2001 AT 51201 U
(43) Veröffentlichungstag der Anmeldung: 02.01.2003
(73) Patentinhaber: Austyrol Dämmstoffe Ges.m.b.H., 2340 Mödling (AT)
(72) Erfinder: Schefzig, Thomas, 7100 Neusiedl am See (AT)
(74) Vertreter: Rippel, Andreas

(56) Entgegenhaltungen:
- EP-A- 0 947 637
- WO-A-00/73599
- DE-A- 1 659 269
- DE-A- 19 548 381
- DE-A- 19 902 025
- DE-U- 1 939 306

## Beschreibung

Die Erfindung bezieht sich auf eine Wärmedämmung von Wänden und/oder Decken von Gebäuden mittels Platten aus Hartschaumstoff, die mit nicht durchgehenden Perforierungen versehen sind. Die erfindungsgemäße Wärmedämmung kann dabei auf Vollwärmeschutzsysteme, aber auch bei der Dachbodendämmung, der Steildachzwischensparrendämmung, der Steildach-Aufsparrendämmung oder der Sockelperimeterdämmung eingesetzt werden.

Bei Vollwärmeschutzsystemen für Gebäude werden die an der Außenwand oder Decke des Gebäudes aufgebrachten Platten aus Hartschaumstoff mit einer Klebeschicht oder mit Dübeln befestigt und durch Gewebe und eine Putzschicht od. dgl. abgedeckt.

Nach einem Vorschlag der Anmelderin werden bei einem Vollwärmeschutz für Gebäude Platten aus Hartschaum verwendet, die mit durchgehenden Perforierungen versehen sind. Solche Perforierungen verringern die Fähigkeit zur Wärmedämmung, wenn überhaupt, nur unwesentlich. Sie ermöglichen jedoch eine Atmung der Wand oder Decke, auf die bzw. auf der eine solche mit durchgehenden Perforierungen versehene Platte aufgebracht ist.

Aus der DE-A-195 48 381 ist ein Verfahren zum Beschichten von Kunststoffschaum bekannt geworden, bei dem der Kunststoffschaum zusätzlich zu einer Oberflächenprofilierung an der Oberfläche genadelt wird. Durch ein solches Verfahren entstehen Platten mit nicht durchgehenden Perforierungen, wobei die durchgestoßene Fläche zur Beschichtung bzw. Putzschicht hinweist. Abgesehen davon, daß eine bessere Atmung dadurch nicht erreicht werden kann, können sich auch im Bereich der durch die Nadelung entstehenden Vertiefungen Einsenkungen in der Putzschicht bilden, die, soferne sie nicht abgedeckt werden, unschön wirken. Auch ein leichteres Verschmutzen der Wand wird dadurch begünstigt.

Ein ähnliches Dämmstoffelement ist in der EP-A-0 947 637 beschrieben.

Die Erfindung hat es sich daher zum Ziel gesetzt, eine Wärmedämmung von Wänden und/oder Decken von Gebäuden mittels Platten aus Hartschaumstoff zu schaffen, bei der sowohl eine verbesserte Atmung der Wand oder Decke, als auch eine glatte Fläche vorhanden ist.

Erreicht wird dies auf überraschend einfache Weise dadurch, daß die nicht durchgestoßene Fläche der Platten an deren mit mindestens einer Putzschicht abgedeckten Außenseite liegt.

Bei einem Ausführungsbeispiel der Erfindung weisen die für die erfindungsgemäße Wärmedämmung vorgesehenen Platten zwischen 200 und 4500 Perforierungen pro m² mit einer Fläche von ≤ 150mm² je Perforierung auf, wobei die Platten einen Dampfdiffusionswert µ von ≤ 20 erreichen.

Es ist im Rahmen der Erfindung auch möglich, daß die Platten aus zwei Schichten bestehen, wobei die nicht perforierte Schicht feuchtedurchlässiger als die perforierte Schicht ist.

Der nicht perforierte Teil der Platten kann kleiner als 30mm dick sein. In Ausnahmefällen kann jedoch auch eine größere Dicke vorgesehen sein.

Die Platten aus Hartschaum können als Verbundplatten ausgebildet sein, die mit Holzzement, Holzwolle, Gipsfaser, Gipskarton oder Folie verbunden sind.

Als Platten aus Hartschaum können im Rahmen der Erfindung Platten aus extrudiertem Polystyrol, aus expandiertem Polypropylen, aus Polyurethan oder aus expandiertem Polystyrol verwendet werden.

Nachstehend ist die Erfindung anhand eines in der Zeichnung dargestellten Ausführungsbeispieles näher beschrieben, ohne auf dieses Beispiel beschränkt zu sein. Dabei zeigt die einzige Figur einen Schnitt durch einen erfindungsgemäßen Vollwärmeschutz.

Gemäß der Zeichnung ist eine Dämmplatte 1 aus Hartschaum mit nicht durchgehenden Perforierungen oder Sackbohrungen 4 versehen, sodaß eine nicht durchgestoßene Fläche 5 bzw. ein nicht durchgestoßener Raum 6 entsteht. Auf die nach außen gewandte Fläch 5 ist eine Schicht 7 Kleber+Gewebe+Kleber, darauf eine Putzschicht 8 und darauf eine Farbe 9 aufgebracht.

Es hat sich gezeigt, daß die nicht durchgestoßene Fläche 5 bzw. der nicht durchgestoßene Raum 6, die durch die Perforierungen 4 ermöglichte Atmung des Vollwärmeschutzes kaum beeinträchtigt.

Die Herstellung der Perforierungen kann mittels vorzugsweise heißen Stäben, aber auch Wasserstrahlen oder Laserstrahlen erfolgen. Die Querschnittsform der Perforierungen kann beliebig sein, z.B. rund, oval, winkelig, kreuzförmig, Z-förmig usw.

## Patentansprüche

1. Wärmedämmung von Wänden und/oder Decken von Gebäuden mittels Platten (1) aus Hartschaumstoff, die mit nicht durchgehenden Perforierungen (4) versehen sind, **dadurch gekennzeichnet, daß** die nicht durchgestoßene Fläche (5) der Platten (1) an deren mit mindestens einer Putzschicht (8) abgedeckten Außenseite liegt.

2. Wärmedämmung nach Anspruch 1, **dadurch gekennzeichnet, daß** die Platten (1) zwischen 200 und 4500 Perforierungen (4) pro Quadratmeter mit einer Fläche von ≤ 150 mm²/je Perforierung (4) aufweisen, wobei die Platten (1) einen Dampfdiffusionswert µ von ≤ 20 erreichen.

3. Wärmedämmung nach Anspruch 1 oder 2, **dadurch gekennzeichnet, daß** die Platten (1) aus zwei Schichten bestehen, wobei die nicht perforierte Schicht feuchtedurchlässiger als die perforierte Schicht ist.

4. Wärmedämmung nach einem der Ansprüche 1 bis 3, **dadurch gekennzeichnet, daß** der nicht perforierte Teil (6) der Platten (1) kleiner als 30mm dick ist.

## Claims

1. Thermal insulation of walls and/or ceilings of buildings by way of panels (1) of hard foam which are provided with non-through perforations (4), **characterised in that** the non-penetrated surface (5) of the panels (1) is on its outer side which is covered with at least a layer of plaster (8).

2. Thermal insulation in accordance with claim 1, **characterised in that** the panels (1) have between 200 and 4500 perforations (4) per square metre with an area of ≤ 150 mm² per perforation (4), whereby the panels (1) achieve a vapour diffusion valve µ of ≤ 20.

3. Thermal insulation in accordance with claim 1 or 2, **characterised in that** the panels (1) comprise two layers, whereby the non-perforated layer is more permeable to moisture than the perforated layer.

4. Thermal insulation in accordance with any one of claims 1 to 3, **characterised in that** the non-perforated part (6) of the panels (1) is less than 30 mm thick.

## Revendications

1. Isolation thermique de parois et/ou de plafonds de bâtiments au moyen de plaques (1) en mousse rigide de polyuréthane qui sont munies de perforations non traversantes (4), **caractérisée en ce que** la surface non traversée (5) des plaques (1) se trouve sur une face externe recouverte d'au moins une couche de crépi (8).

2. Isolation thermique selon la revendication 1, **caractérisée en ce que** les plaques (1) prévues pour l'isolation thermique conforme à l'invention présentent entre 200 et 4500 perforations (4) par m² avec une surface inférieure ou égale à 150 mm² par perforation (4), les plaques (1) atteignant une valeur de diffusion de vapeur µ ≤ 20.

3. Isolation thermique selon la revendication 1 ou 2, **caractérisée en ce que** les plaques (1) se composent de deux couches, la couche non traversée étant plus perméable que la couche perforée.

4. Isolation thermique selon l'une des revendications 1 à 3, **caractérisée en ce que** la partie non perforée (6) des plaques (1) est plus petite que 30 mm d'épaisseur.
